# EUROPÄISCHE PATENTSCHRIFT

(11) **EP 1 728 972 B1**
(45) Veröffentlichungstag und Bekanntmachung des Hinweises auf die Patenterteilung: **17.10.2012**
(21) Anmeldenummer: 06009569.2
(22) Anmeldetag: 09.05.2006
(51) Int. Cl.: F01D 5/32

(54) **Turbinenschaufelaxialsperre**
Blocking element for a turbine blade
Dispositif de verrouillage d'une aube de turbine

(30) Priorität: 31.05.2005 DE 102005024932
(43) Veröffentlichungstag der Anmeldung: 06.12.2006
(73) Patentinhaber: Rolls-Royce Deutschland Ltd & Co KG, 15827 Blankenfelde-Mahlow (DE)
(72) Erfinder: Negulescu, Joana, 14163 Berlin (DE)
(74) Vertreter: Weber, Joachim

(56) Entgegenhaltungen:
- DE-B- 1 044 828
- JP-A- 57 143 104
- JP-A- 2000 297 605
- US-A- 2 846 183
- US-A- 3 759 633

## Beschreibung

Die Erfindung betrifft eine Turbinenschaufelarretiervorrichtung zur axialen Sicherung einer Turbinenschaufel an der Turbinenscheibe.

Aus dem Stand der Technik ist es bekannt, die Schaufelfüße von Turbinenschaufeln zu profilieren, um dabei die radial gerichteten Kräfte während des Betriebs einer Gasturbine zu übernehmen.

Um eine axiale Bewegung des Schaufelfußes relativ zu der Turbinenscheibe zu verhindern, ist eine Sicherung erforderlich. Derartige Sicherungen zeigen beispielsweise die EP 0 610 668 B1, die US 5,135,354 oder die US 5,518,369.

Bei den aus dem Stand der Technik bekannten Konstruktionen werden üblicherweise blechartige Elemente (Arretierungsbleche, Deckplatten und Arretirungsringe) eingelegt, die zusammen mit Anschlägen an den Schaufelfüßen oder den Turbinenscheiben die axiale Fixierung bewirken. Als nachteilig erweist sich dabei der hohe Montageaufwand sowie die Gefahr, dass sich diese Arretierungen lösen oder dass diese nicht passgenau montiert sind, sodass sich zumindest geringfügige axiale Verschiebungen zwischen dem Schaufelfuß und der Turbinenscheibe ergeben können.

Im Einzelnen werden beim Stand der Technik Deckplatten, Arretierungsringe oder Arretierungsbleche oder eine Kombination von diesen verwendet, die bei der Montage verformt, beispielsweise gebogen werden müssen.

Als weiterer Nachteil ergibt sich, dass die Gesamtkonstruktion ein höheres Gewicht aufweist und dass die Herstellung und die Montage mit nicht unerheblichen Kosten verbunden sind.

Ein weiterer Nachteil besteht darin, dass die Funktionsfähigkeit und Zuverlässigkeit nicht immer gesichert ist bzw. dass relativ aufwendige Kontrollmaßnahmen erforderlich sind, um die korrekte Montage zu überprüfen.

Die JP 2000 297605 A offenbart eine Turbinenschaufelarretierungsvorrichtung gemäß dem Oberbegriff des Anspruchs 2. Sie offenbart somit eine Turbinenschaufelarretierungsvorrichtung zur axialen Sicherung einer mit einem Schaufelfuß versehenen Turbinenschaufel, welche in einer sich axial erstreckenden profilierten Scheibenfingernut einer Turbinenscheibe eingeschoben ist, wobei die Nut der Turbinenscheibe mit einer sich über einen Teil ihrer axialen Länge erstreckenden Arretiernut versehen ist, welche einen halbkreisförmigen Querschnitt aufweist, wobei der Schaufelfuß mit einer halbkugelförmigen Ausnehmung versehen ist und wobei in die Ausnehmung und die Arretiernut eine Kugel eingelegt ist.

Aus der US 3 759 633 A und der US 2 846 183 sind weitere Arretierungsvorrichtungen bekannt, in denen eine kugel in entsprechende Ausnehmungen des Schaufelfußes und der Scheibennut eingelegt ist, um eine Formschlüssige axiale Arretierung herzustellen.

Der Erfindung liegt die Aufgabe zugrunde, eine Turbinenschaufelarretiervorrichtung der eingangs genannten Art zu schaffen, welche bei einfachem Aufbau, einfacher kostengünstiger Herstellbarkeit und einfacher Montage ein hohes Maß an Zuverlässigkeit und Sicherheit aufweist.

Erfindungsgemäß wird die Aufgabe durch die Merkmalskombination eines Hauptanspruchs gelöst, die Unteransprüche zeigen weitere vorteilhafte Ausgestaltungen der Erfindung.

Erfindungsgemäß ist somit vorgesehen, dass zur Arretierung eine Kugel verwendet wird, welche einen Anschlag bildet. Das Funktionsprinzip besteht darin, dass die eine Hälfte der Kugel in einer halbkugelförmigen Ausnehmung gelagert ist, während die andere Hälfte der Kugel in eine Axialnut während der Montage einschiebbar ist. Die Kugel ist somit je zur Hälfte im Schaufelfuß und in der Turbinenscheibe angeordnet und führt somit zu einer axialen Sicherung in Form eines axialen Anschlags.

Dabei ist die Arretierungsnut mit einem teilkugelförmigen axialen Endbereich ausgebildet, da die zugeordnete Oberfläche der Kugel hierdurch präzise positioniert und zur Kraftübertragung gehalten werden kann. Die Mittelachse der Ausnehmung zur Aufnahme der einen Kugelhälfte sowie die radiale Mittelachse des halb-kugelförmigen Endbereichs der Nut Fallen zusammen bzw. sind Koinzident, um eine passgenaue Zuordnung der Turbinenschaufel zu der Turbinenscheibe vornehmen zu können.

Es ist somit nicht erforderlich, die Turbinenschaufeln an dem Scheibenkranz oder der Turbinenscheibe mittels Arretierungsblechen oder Deckplatten oder Arretierungsringen zu befestigen. Vielmehr reicht die Einfügung einer kostengünstig beschaffbaren Kugel, die sich zudem durch ein geringes Gewicht auszeichnet und zur Montage keine weiteren Hilfsmittel oder Hilfsbauteile benötigt.

Im Gegensatz zum Stand der Technik ergeben sich erfindungsgemäß auch keine erhöhten Pumpverluste oder Leckagen im Schaufelhalsbereich, da die Passflächen zwischen dem Schaufelfuß und der Turbinenscheibe nicht durch zusätzliche Einbaumaßnahmen, wie etwa gefräste Haken oder Rasten, so wie dies der Stand der Technik zeigt, in ihrer Funktion gestört werden müssen.

Erfindungsgemäß ergeben sich zwei Möglichkeiten. Die eine besteht darin, dass die Dichtleiste der Schaufelplatform mit einer sich über einen Teil seiner axialen Länge erstreckenden Arretiernut versehen ist, welche die eine Hälfte der Kugel aufnimmt und diesbezüglich einen halbkreisförmigen Querschnitt aufweist, während die andere Hälfte der Kugel in einer halbkugelförmigen Ausnehmung der Turbinenscheibe oder des Scheibenfingers angeordnet ist.

In der anderen Variante ist vorgesehen, dass die Nut in der Turbinenscheibe bzw. deren Scheibenfingernut vorgesehen ist, während die halbkugelförmige Ausnehmung im Schaufelfuß ausgebildet ist.

Welche der beiden Varianten gewählt wird, hängt von den jeweiligen baulichen Gegebenheiten ab und kann entsprechend optimiert werden.

Es ergibt sich somit eine leichte und preiswerte Konstruktion, welche sich durch einen einfachen Zusammenbau auszeichnet und leicht und problemlos demontiert werden kann. Durch die günstigen Kraftverhältnisse ergeben sich geringere mechanische Belastungen, welche zu einer Erhöhung der gesamten Lebensdauer der Turbine führen.

Weiterhin kann es günstig sein, wenn zur weiteren axialen Sicherung ein zusätzliches Sicherungselement zwischen dem Schaufelfuß und der Turbinenscheibe montiert ist. Dieses kann beispielsweise in Form eines formschlüssig wirkenden Rings ausgebildet sein.

Im Folgenden wird die Erfindung anhand von Ausführungsbeispielen in Verbindung mit der Zeichnung beschrieben. Dabei zeigt:
- Fig. 1: eine perspektivische Prinzipdarstellung des Stands der Technik,
- Fig. 2: eine Teil-Seitenansicht eines ersten Ausführungsbeispiels der Erfindung, und
- Fig. 3: eine Teil-Seitenansicht, analog Fig.2, eines weiteren Ausführungsbeispiels der Erfindung.

Die Fig. 1 zeigt in schematischer Teil-Darstellung eine Turbinenscheibe 4, welche mehrere Scheibenfinger 7 umfasst, durch welche axiale Nuten 5 gebildet sind, in welche in axialer Richtung Schaufelfüße 3 von Turbinenschaufeln 1 einschiebbar sind. Die Konturierung der Nut 5 und der Schaufelfüße 3 ist entsprechend gewählt, um einen passgenauen Sitz zu gewährleisten.

Die Fig. 1 zeigt, dass beim Stand der Technik zur axialen Sicherung Haltebleche oder ähnliches verwendet werden.

Die Fig. 2 zeigt in der Seitenansicht jeweils eine Turbinenschaufel 1 sowie einen Teilbereich der Turbinenscheibe 4. Die Fig. 2 zeigt eine Seitenansicht, bei welcher sich eine Kugel 2 hälftig in einem im Scheibenfinger 7 gefrästen Halbkugelsitz (Ausnehmung 8) befindet. In die hintere Dichtleiste der Schaufelplattform ist eine Arretiernut 6 mit einem halbkugelförmigen Querschnitt gefräst, welche den Einbau der Schaufel 1 im Scheibenkranz (Turbinenscheibe 4) von vorne ermöglicht. Es wird somit zunächst die Kugel 2 eingelegt, woraufhin dann in Richtung des Pfeils die Turbinenschaufel 1 eingeschoben wird.

Zur zusätzlichen Sicherung dient ein Sicherungselement 9, welches in eine geeignete Passnut einführbar ist, so wie dies aus dem Stand der Technik bekannt ist.

Die Fig. 3 zeigt eine alternative Ausgestaltungsvariante, bei welcher der Kugelsitz (Ausnehmung 8) im Schaufelfuß ausgebildet (gefräst) ist. Die Arretiernut 6 ist dabei am Grund der Scheibenfingernut5 der Turbinenscheibe 4 ausgebildet. Die Kugel 2 wird dabei bei der Montage zusammen mit der Schaufel 1 im Scheibenkranz (Turbinenscheibe 4) nach vorne geschoben (siehe Pfeilrichtung in Fig. 3). Die Kugel rastet in der Nut 6 ein, welche am Nutgrund der Scheibenfingernut 5 ausgefräst ist.

In beiden Fällen erfolgt auf einfache und kostengünstige Weise bei geringem Gewicht eine rückseitige Sicherung der Turbinenschaufel 1. Auch bei dem in Fig. 3 gezeigten Ausführungsbeispiel wird für die Arretierung nach vorne ein Sicherungselement 9 verwendet.

### Bezugszeichenliste

- 1: Turbinenschaufel
- 2: Kugel
- 3: Schaufelfuß
- 4: Turbinenscheibe
- 5: Scheibenfingernut
- 6: Arretiernut
- 7: Scheibenfinger
- 8: Ausnehmung
- 9: Sicherungselement
- 10: Dichtleiste des Schaufelplatform

## Patentansprüche

1. Turbinenschaufelarretierungsvorrichtung, bestehend aus einer Turbinenscheibe (4) sowie mehreren Turbinenschaufeln (1), zur axialen Sicherung einer mit einem Schaufelfuß (3) versehenen Turbinenschaufel (1), welche in einer sich axial erstreckenden profilierten Scheibenfingernut (5) der Turbinenscheibe (4) eingeschoben ist, **dadurch gekennzeichnet, dass** eine Dichtleiste einer Schaufelplatform (10) einer Turbinenschaufel (1) mit einer sich über einen Teil ihrer axialen Länge erstreckenden Arretiernut (6) versehen ist, welche einen halbkreisförmigen Querschnitt aufweist, dass ein Scheibenfinger (7) der Turbinenscheibe (4) mit einer halbkugelförmigen Ausnehmung (8) versehen ist und dass in die Ausnehmung (8) und die Arretiernut (6) eine Kugel (2) eingelegt ist, und dass die Arretiernut (6) mit einem teilkugelförmigen axialen Endbereich ausgebildet ist, dessen radiale Mittelachse im montierten Zustand der Turbinenscheibe (4) mit der radialen Mittelachse der Ausnehmung (8) identisch ist.

2. Turbinenschaufelarretierungsvorrichtung, bestehend aus einer Turbinenscheibe (4) sowie mehreren Turbinenschaufeln (1), zur axialen Sicherung einer mit einem Schaufelfuß (3) versehenen Turbinenschaufel (1), welche in einer sich axial erstreckenden profilierten Scheibenfingernut (5) der Turbinenscheibe (4) eingeschoben ist, wobei die Nut (5) der Turbinenscheibe (4) mit einer sich über einen Teil ihrer axialen Länge erstreckenden Arretiernut (6) versehen ist, welche einen halbkreisförmigen Querschnitt aufweist, wobei der Schaufelfuß (3) mit einer halbkugelförmigen Ausnehmung (8) versehen ist und wobei in die Ausnehmung (8) und die Arretiernut (6) eine Kugel (2) eingelegt ist, **dadurch gekennzeichnet, dass** die Arretiernut (6) mit einem teilkugelförmigen axialen Endbereich ausgebildet ist, dessen radiale Mittelachse im montierten Zustand der Turbinenscheibe (4) mit der radialen Mittelachse der Ausnehmung (8) identisch ist.

3. Vorrichtung nach einem der Ansprüche 1 oder 2, **dadurch gekennzeichnet, dass** die Arretiernut (6) in axialer Richtung am Außenbereich des Schaufelfußes (3) bzw. der Nut (5) mündet.

4. Vorrichtung nach einem der Ansprüche 1 bis 3, **dadurch gekennzeichnet, dass** zur weiteren axialen Sicherung ein Sicherungselement (9) zwischen dem Schaufelfuß (3) und die Turbinenscheibe (4) eingebracht ist.

5. Vorrichtung nach Anspruch 4, **dadurch gekennzeichnet, dass** das Sicherungselement (9) in Form eines formschlüssig wirkenden Rings ausgebildet ist.

## Claims

1. Turbine blade locking device including a turbine disk (4) and several turbine blades (1) for axial retention of a turbine blade (1) provided with a blade root (3) being inserted in an axially extending profiled lobe slot (5) of the turbine disk (4), **characterized in that** a sealing fin of a blade platform (10) of a turbine blade (1) is provided with a retaining groove (6) extending over part of its axial length and featuring a semicircular cross-section, **in that** a disk lobe (7) of the turbine disk (4) is provided with a semi-spherical recess (8), **in that** a ball (2) is fitted into the recess (8) and the retaining groove (6), and **in that** the retaining groove (6) is provided with a partly spherical axial end area whose radial center axis is identical with the radial center axis of the recess (8) in the assembled state of the turbine disk (4).

2. Turbine blade locking device including a turbine disk (4) and several turbine blades (1) for axial retention of a turbine blade (1) provided with a blade root (3) being inserted in an axially extending profiled lobe slot (5) of the turbine disk (4), with the slot (5) of the turbine disk (4) being provided with a retaining groove (6) extending over part of its axial length and featuring a semicircular cross-section, with the blade root (3) being provided with a semi-spherical recess (8), and with a ball (2) being fitted into the recess (8) and the retaining groove (6), **characterized in that** the retaining groove (6) is provided with a partly spherical axial end area whose radial center axis is identical with the radial center axis of the recess (8) in the assembled state of the turbine disk (4).

3. Device in accordance with one of the Claims 1 or 2, **characterized in that** the retaining groove (6) axially issues at the outer area of the blade root (3) or the slot (5), respectively.

4. Device in accordance with one of the Claims 1 to 3, **characterized in that** a retaining element (9) is fitted between the blade root (3) and the turbine disk (4) to provide for further axial retention.

5. Device in accordance with Claim 4, **characterized in that** the retaining element (9) is provided in the form of a positively acting ring.

## Revendications

1. Dispositif de blocage d'aube de turbine constitué d'un disque de turbine (4) ainsi que de plusieurs aubes de turbine (1), destiné à bloquer dans le sens axial une aube de turbine (1) munie d'un pied d'aube (3) et introduite dans une gorge profilée de doigt de disque (5) du disque de turbine (4), laquelle s'étend dans le sens axial, **caractérisé en ce qu'**une baguette d'étanchéité d'une plateforme d'aube (10) d'une aube de turbine (1) est munie d'une gorge de blocage (6) s'étendant sur une partie de sa longueur axiale et présentant une coupe transversale semi-circulaire, qu'un doigt de disque (7) du disque de turbine (4) est muni d'un évidement (8) hémisphérique, qu'une bille (2) est placée dans l'évidement (8) et dans la gorge de blocage (6), et que la gorge de blocage (6) est formée avec une extrémité axiale partiellement sphérique dont l'axe médian radial est identique à l'axe médian radial de l'évidement (8) lorsque le disque de turbine (4) est à l'état monté.

2. Dispositif de blocage d'aube de turbine, constitué d'un disque de turbine (4) ainsi que de plusieurs aubes de turbine (1), destiné à bloquer dans le sens axial une aube de turbine (1) munie d'un pied d'aube (3) et introduite dans une gorge profilée de doigt de disque (5) du disque de turbine (4), laquelle s'étend dans le sens axial, sachant que la gorge (5) du disque de turbine (4) est munie d'une gorge de blocage (6) s'étendant sur une partie de sa longueur axiale et présentant une coupe transversale semi-circulaire, que le pied d'aube (3) est muni d'un évidement (8) hémisphérique et qu'une bille (2) est placée dans l'évidement (8) et dans la gorge de blocage (6), **caractérisé en ce que** la gorge de blocage (6) est formée avec une extrémité axiale partiellement sphérique dont l'axe médian radial est identique à l'axe médian radial de l'évidement (8) lorsque le disque de turbine (4) est à l'état monté.

3. Dispositif selon une des revendications n° 1 ou n° 2, **caractérisé en ce que** dans le sens axial, la gorge de blocage (6) débouche sur la zone extérieure du pied d'aube (3) et/ou de la gorge (5).

4. Dispositif selon une des revendications n° 1 ou n° 3, **caractérisé en ce que** pour un blocage axial additionnel, un élément de blocage (9) est disposé entre le pied d'aube (3) et le disque de turbine (4).

5. Dispositif selon la revendication n° 4, **caractérisé en ce que** l'élément de blocage (9) est conçu en tant qu'anneau agissant par complémentarité de forme.
